# EUROPÄISCHE PATENTSCHRIFT

(11) **EP 0 762 944 B1**
(45) Veröffentlichungstag und Bekanntmachung des Hinweises auf die Patenterteilung: **12.08.1998**
(21) Anmeldenummer: 95920879.4
(22) Anmeldetag: 24.05.1995
(51) Int. Cl.: B07C 1/02

(54) **VERFAHREN ZUR STEUERUNG DER EINGABESTATION FÜR EINE BRIEFSORTIERANLAGE**
METHOD OF CONTROLLING THE INPUT STATION IN A LETTER-SORTING INSTALLATION
PROCEDE DE COMMANDE DU POSTE DE SAISIE DES DONNEES D'UNE INSTALLATION DE TRI DU COURRIER

(30) Priorität: 03.06.1994 DE 4419430
(43) Veröffentlichungstag der Anmeldung: 19.03.1997
(73) Patentinhaber: SIEMENS AKTIENGESELLSCHAFT, 80333 München (DE)
(72) Erfinder: LOHMANN, Boris, D-78476 Allensbach (DE)
(86) Internationale Anmeldenummer: EP9501976
(87) Internationale Veröffentlichungsnummer: WO9533580

(56) Entgegenhaltungen:
- EP-A- 0 167 091
- EP-A- 0 227 998
- FR-A- 2 217 080

## Beschreibung

Die Erfindung betrifft ein Verfahren und eine Vorrichtung gemäß dem Oberbegriff der Patentansprüche 1 und 8.

In bekannten Anlagen zum Sortieren von Postsendungen werden die Sendungen durch eine Eingabevorrichtung einer mechanischen Speicherstrecke zugeführt, in der die Sendungen mit einer vorgegebenen Geschwindigkeit bewegt werden, wobei im Anfangsbereich der Speicherstrecke eine optische Abtastung durch einen Scanner erfolgt. Eine solche Anlage ist z. B. aus der EP-A 0167091 bekannt. Während sich die Sendung in der Speicherstrecke befindet, wird das Abtastergebnis weiterverarbeitet, insbesondere einer Lesevorrichtung zugeführt. die auf der Sendungsoberfläche aufgebrachte Adreßinformationen auswertet. Bevor die Sendungen die Speicherstrecke verlassen, soll das Ergebnis der Lesevorrichtung zur Verfügung stehen. um die Sendungen weiterzuverteilen bzw. mit dem Leseergebnis entsprechender Sortierinformation zu versehen. Ein Problem bei der maschinellen Sortierung von Postsendungen, bei denen auf der Sendungsoberfläche aufgebrachte Information ausgewertet wird, besteht nun darin, die Zahl der der Speicherstrecke zugeführten Sendungen pro Sekunde derart einzustellen, daß das Leseergebnis tatsächlich zur Verfügung steht, bevor die Sendungen die Speicherstrecke verlassen haben. Regelungstechnisch ausgedrückt, besteht das Problem darin, den Leseort in der Speicherstrecke, d.h. den Ort, an dem sich eine Sendung in der Speicherstrecke befindet wenn die Lesevorrichtung ihr Ergebnis abgibt, so zu regeln, daß dieser Ort zwischen vorgegebenen Werten x₀ und xₘₐₓ bleibt.

Aufgabe der vorliegenden Erfindung ist daher, ein Verfahren und eine zur Ausführung des Verfahrens geeignete Vorrichtung anzugeben, mit dem erreicht wird, daß der Leseort x der Sendungen in der Speicherstrecke zwischen vorgegebenen x₀ und xₘₐₓ bleibt.

Diese Aufgabe wird erfindungsgemäß durch die Merkmale der Patentansprüche 1 und 8 gelöst. Weitere vorteilhafte Ausführungsformen der Erfindung sind den Unteransprüchen sowie der Beschreibung zu entnehmen.

Die Erfindung ist dadurch charakterisiert, daß ein Hilfsregelkreis eingeführt wird, derart, daß die Zahl y uncodierter Sendungen in der Speicherstrecke ermittelt und zur Generierung der Stellgröße u der Eingabestation über einen Regler rückgeführt wird. Bei einer bevorzugten Ausführungsform der Erfindung erfolgt eine Aufschaltung der Leseleistung z der Lesevorrichtung über ein Kennlinienglied auf die Führungsgröße des Hilfsregelkreises.

Bei einer bevorzugten Ausführungsform der Erfindung wird als Lesevorrichtung ein automatischer Adreßleser und/oder eine Vorrichtung zur Videocodierung verwendet.

Bei einer weiteren bevorzugten Ausführungsform wird als Regler, bei dem die Rückführung der Zahl y uncodierter Sendungen zur Generierung der Stellgröße der Eingabestation erfolgt, ein Zweipunktregler verwendet.

Bei einer weiteren bevorzugten Ausführungsform weist das Kennlinienglied eine nichtlineare Kennlinie auf.

Im folgenden wird die Erfindung mittels Zeichnungen genauer erläutert. Dabei zeigen
- Fig. 1: eine Prinzipdarstellung einer Adreßlese- und Videocodieranlage,
- Fig. 2: ein Strukturbild der Regelstrecke,
- Fig. 3: ein Strukturbild der Regelung durch Rückführung einer Hilfsregelgröße,
- Fig. 4: das stationäre Verhalten der Anzahl noch nicht gelesener Sendung innerhalb der Speicherstrecke und des Leseorts in Abhängigkeit von der Verarbeitungsleistung der Eingabestation,
- Fig. 5: ein Strukturbild des vollständigen Regelkreises bei einer Anlage mit Adreßleser,
- Fig. 6: das stationäre Verhalten von Leseort und Anzahl der noch in der Speicherstrecke befindlichen nicht gelesenen Sendungen für spezielle nichtlineare Kennlinien,
- Fig. 7: das Strukturbild des vollständigen Regelkreises bei einer kombinierten Adreßlese- und Videocodieranlage.

Fig. 1 zeigt die Prinzipdarstellung einer kombinierten Adreßlese- und Videocodieranlage. In einer Eingabestation 10 werden die Sendungen vereinzelt und Transportbändern übergeben, die den Brief durch die Anlage befördern und eine mechanische Speicherstrecke 20 bilden. Kurz hinter der Eingabestation 10 werden die Sendungsoberflächen von einem Scanner 30 optisch abgetastet und ihre Bilder einer Adreßlesevorrichtung übergeben. Der Ort, an dem sich eine Sendung in der Speicherstrecke befindet, wenn die Lesevorrichtung ihr Ergebnis abgibt, wird im weiteren allgemein als Leseort x bezeichnet. Wenn ein automatischer Adreßleser verwendet wird, wird dieser Ort im weiteren als Ort der OCR-Bearbeitung (OOCR) bezeichnet. Vorzugsweise bei einem negativen Leseergebnis, bei dem das automatische Adreßlesen also erfolglos gewesen ist, kann eine Videocodierung durch Codierpersonal erfolgen. Der Ort, an dem sich eine Sendung in der Speicherstrecke befindet, wenn seine eventuelle Videocodierbearbeitung abgeschlossen ist, heißt im weiteren Ort der Videobearbeitung (OVCR).

Vorzugsweise wird das vom Scanner 30 gelieferte Abtastergebnis einem Bildspeicher 40 zugeführt und anschließend einer automatischen Adreßlese- und/oder Videocodiereinrichtung 50 zugeführt. Das Leseergebnis wird einem Ergebnisspeicher 60 zugeführt, der Sortier- oder Druckinformationen an weitere Vorrichtungen liefert, die in Fig. 1 nicht dargestellt sind. Die Steuerung der gesamten Vorrichtung erfolgt durch eine Zentralprozessoreinheit 70.

Für den erfolgreichen Betrieb einer Vorrichtung gemäß Fig. 1 ist es wichtig, die Leistung u der Eingabestation 10 und damit den Durchsatz möglichst hoch einzustellen, jedoch so, daß x bzw. OOCR und OVCR vor dem Ende der Speicherstrecke liegen, und zwar möglichst für alle Sendungen.

Bei einer unzureichenden Steuerung der Eingabevorrichtung kann zum einen bei zu hoher Leistung u eine Überforderung der Lesevorrichtung auftreten, so daß diese Ergebnisse erst zur Verfügung stehen, wenn die zugehörigen Sendungen die Speicherstrecke schon verlassen haben. Solche Sendungen können nicht sortiert werden. Andererseits kann die Lesevorrichtung unterfordert sein, wenn die Leistung der Eingabestation zu gering eingestellt ist. Der Gesamtdurchsatz der Anlage ist dann unnötig gedrosselt, wobei der Leseort x in der Nähe der Eingabevorrichtung liegt.

Die Erfindung geht von der Idee aus, nicht wie üblich die Regelgrößen, nämlich x bzw. OOCR bzw. OVCR zurückzuführen und daraus eine günstige Leistung der Eingabestation zu bestimmen, sondern stattdessen Hilfsregelgrößen heranzuziehen.

Im folgenden wird zunächst anhand eines einfachen Modells einer Anlage nach Fig. 1 die Einführung von Hilfsregelgrößen sowie die Optimierung des Durchsatzes und die Vermeidung von Speicherstreckenüberschreitungen behandelt.

Fig. 2 zeigt das Strukturbild einer Anlage gemäß Fig. 1. Es wird dabei angenommen, daß nur ein Adreßleser verwendet wird, der die zu verarbeitenden Bilder z. B. nach einem FIFO-Prinzip aus dem Bildspeicher entnimmt und die Leseergebnisse in dem Ergebnisspeicher ablegt, gleichgültig ob das Lesen erfolgreich war oder nicht. Für x bzw. OOCR gilt dann in einer Kontinuumsnäherung die Differentialgleichung${\text{x}}^{̇} \text{(t) = v -} \frac{\text{z(t)}}{\text{d(x,t)}} \text{.}$

Die Geschwindigkeit ẋ(t) mit der sich OOCR bewegt, ist zum einen durch die Transportgeschwindigkeit v gegeben, die als konstant angenommen wird; zum anderen wirkt dieser Geschwindigkeit die Verarbeitungsleistung z(t) des Adreßlesers gemessen in Sendungen/Sekunde entgegen, die noch durch die Konzentration d(x,t) von Sendungen, angegeben in Sendungen pro Meter, in der Speicherstrecke zu dividieren ist.

Für die Konzentration d(x,t) gilt die Differentialgleichung$\frac{\text{∂(s,t)}}{\text{∂s}} \text{=} \frac{\text{1}}{\text{v}} \frac{\text{∂d(s,t)}}{\text{∂t}} \text{,}$ wobei s die Ortskoordinate in Transportrichtung bezeichnet mit der Randbedingung$\text{d(0,t) =} \frac{\text{1}}{\text{v}} \text{· u(t) ,}$ worin u(t) die Abzugsleistung der Eingabestation in Sendungen/Sekunde bezeichnet. Die allgmeine Lösung der Gleichung (2) lautet bekanntlich$\text{d(x,t) =} \frac{\text{1}}{\text{v}} \text{u(t-x/v) ,}$ wie auch durch Einsetzen leicht verifiziert werden kann. Die Gleichung (1) geht damit über in${\text{x}}^{̇} \text{(t) = v - v} \frac{\text{z(t)}}{\text{u(t-x/v)}} \text{.}$

Hieraus ergibt sich das in Fig. 2 dargestellte Strukturbild der Regelstrecke: x(t) folgt demnach einer nichtlinearen und mit variabler Totzeit 75 behafteten Differentialgleichung, in die als Einflußgrößen die Leistung u(t) der Eingabestation und die Verarbeitungsleistung z(t) des Adreßlesers eingehen, 78. Aufgrund des Integriergliedes ist das System instabil.

Die Regelstrecke gemäß Gleichung 5 ist, insbesondere wegen der variablen Totzeit, schwer beherrschbar, da Stabilitätsprobleme und langsames Einschwingverhalten auftreten.

Fig. 3 zeigt eine Erweiterung des Modells. Es wird dabei die Zahl y(t) in der Speicherstrecke befindlicher Sendungen ohne bereits vorliegendes Lesergebnis in die Betrachtungen einbezogen. y(t) wird im weiteren als "Zahl uncodierter Sendungen" bezeichnet. Für y gilt die einfache lineare Differentialgleichung${\text{y}}^{̇} \text{(t) = u(t) - z(t),}$ d.h. y ergibt sich als Integral über die Differenz von Abzugsleistung der Eingabestation und Verarbeitungsleistung des Adreßlesers. Gemäß dem erfindungsgemäßen Verfahren wird y(t) ermittelt und auf u(t) über einen Regler 80, vorzugsweise einen Zweipunktregler, zurückgeführt. Der Zweipunktregler 80 schaltet die Eingabestation 10 auf volle Abzugsleistung uₘₐₓ, so lange der gemessene Wert y der Speicherstrecke 20 kleiner als der Sollwert w ist und stoppt den Abzug vollständig, sobald y den Sollwert erreicht hat. Es ergeben sich damit zunächst folgende Vorteile: Der Hilfsregelkreis für y ist mit dem Zweipunktregler 80 zeitoptimal, d.h. es existiert kein anderer Regler, der die Hilfsregelgröße y in kürzerer Zeit auf einen vorgegebenen Sollwert w einstellen kann. Der Hilfsregelkreis ist gleichzeitig stabil und aufgrund seiner niedrigen Ordnung nicht schwingungsanfällig. Der Hilfsregelkreis ist stationär genau, d.h. bei zeitkonstantem ${\text{z(t) = z}}_{\text{stat}}$ und ${\text{w(t) = w}}_{\text{stat}}$ stellt sich ${\text{y}}_{\text{stat}} {\text{= w}}_{\text{stat}}$ ein, sofern zₛₜₐₜ kleiner als die maximal zulässige Leistung oₘₐₓ der Eingabestation ist.

In Abhängigkeit von einem Sollwert uncodierter Sendungen w(t), d.h. der Führungsgröße des Hilfsregelkreises stellen sich für verschiedene stationäre Verarbeitungsleistungen z(t) die Leseorte x ein. Stellt man den Sollwert uncodierter Sendungen w gleich konstant, so ergeben sich Verarbeitungsleistungen z(t) gemäß Fig. 4. x folgt im stationären Fall der Gleichung${\text{x}}_{\text{stat}} \text{= w} \frac{\text{v}}{{\text{z}}_{\text{stat}}} \text{,}$ wie man durch Berechnung der Abstände der Sendungen der Speicherstrecke leicht ermittelt. Aus der Fig. 4 ist zu erkennen, daß eine solche konstante Wahl von w unbefriedigend ist, weil bei niedrigen Verarbeitungsleistungen des Adreßlesers x stark anwächst, während für hohe Leistungen die Speicherstrecke kaum genutzt wird.

Vorteilhafter ist es, den Sollwert w in Abhängigkeit von der aktuell verfügbaren Verarbeitungsleistung z(t) des Adreßlesers zu wählen. Hierzu wird die momentane Leistung z(t) mit einem Meßglied 90 am Ausgang des Adreßlesers gemessen, wobei gleichzeitig eine Glättung mit Tiefpaßcharakter erfolgt und über die nichtlineare Kennlinie eines Kennlinienreglers 100 als Sollwert w(t) aufgeschaltet, (Störgrößenaufschaltung) vgl. Fig. 5. Die Messung der Verarbeitungsleistung ist, da Leseergebnisse nur zu diskreten Zeitpunkten auftreten, nur durch Mittelung über eine vorgegebene Zeit oder eine vorgegebene Anzahl von Leseergebnissen möglich. Z. B. kann beim Auftreten eines Codierergebnisses die Zeit seit dem letzten Auftreten eines Ergebnisses ermittelt und dessen Kehrwert gebildet werden, der dann ein Maß für die Codierleistung ist. Bei Betrachtung von mehreren Codierergebnissen tritt eine Mittelung, d.h. eine Tiefpaßwirkung, in der Messung ein. Die Ermittlung von y erfolgt durch Rückmeldung elektrischer Komponenten mit Hilfe von Zählern. Beispielsweise wird von der Eingabevorrichtung eine Meldung gegeben, wieviele Sendungen abgezogen wurden, während die Leseelektronik jedes Leseergebnis meldet. Daher ist die Zahl uncodierter Sendungen durch Abzählen ermittelbar. Ebenso wie in Fig. 3 erfolgt eine Rückführung auf die Stellgröße u(t) über einen Zweipunktregler 80. Durch geeignete Wahl der nichtlinearen Kennlinie 100 stellt sich für x ein günstiger Verlauf in Abhängigkeit von der stationären Verarbeitungsleistung ein. Fig. 6a zeigt qualitativ eine bevorzugte nichtlineare Kennlinie, Fig. 6b den zugehörigen Verlauf von x gemäß Gleichung (7). Es ergibt sich dabei, daß für niedrige Verarbeitungsleistungen z die Länge der Speicherstrecke voll genutzt wird, für mittlere Verarbeitungsleistung x ungefähr im Bereich der Mitte der Speicherstrecke liegt, während x für hohe Leistung z in die Nähe der Eingabestation rückt. Der Gesamtdurchsatz eines derart geregelten Systems liegt nahe am ideal erreichbaren Durchsatz bei einer gleichzeitig niedrigen Zahl von Speicherstreckenüberschreitungen, also der Zahl von Sendungen, zu denen bei Verlassen der Speicherstrecke kein Leseergebnis des Adreßlesers vorlag.

Eine weitere vorteilhafte Kennlinie ist in Fig. 6c,d qualitativ dargestellt. Wenn bekannt ist, daß die Leistung des Adreßlesers stets zwischen zₘᵢₙ und zₘₐₓ liegt, kann eine Kennlinie erwogen werden, die die volle Speicherstreckenlänge von Anfang bis Ende nutzt.

Anstelle der bereits angegebenen Kennlinien kommen grundsätzlich auch andere Formen in Frage. Solche Formen können von Vorteil sein, wenn weitere Randbedingungen, wie begrenzte Zahl von Bildspeichern, Ergebnisspeichern oder anderes zu berücksichtigen ist. Dabei ist der Zusammenhang zwischen dem stationären Verhalten von x und y wegen ${\text{y}}_{\text{stat}} {\text{= w}}_{\text{stat}}$ stets durch Gleichung (7) gegeben, so daß zu einem gegebenen Verlauf xₛₜₐₜ (zₛₜₐₜ) die ihn erzeugende Kennlinie w(zₛₜₐₜ) berechnet werden kann.

Bei einer Anlage ohne Adreßleser aber mit Videocodierung kann das oben geschilderte Verfahren übernommen werden, wobei die Leistung z des Adreßlesers durch die Leistung der Codierkräfte zu ersetzen ist. Weitere Parameter, wie z.B. die Speicherstreckenlänge sowie charakteristische Punkte der nichtliniearen Kennlinie, Fig. 6, sind an die typischerweise längere Zeitdauer zur Ermittlung der Adresse anzupassen.

Bei einer Anlage mit einer Kombination von Adreßleser und Videocodierung, bei der nur solche Sendungen, zu denen der Adreßleser ein negatives Ergebnis liefert, videocodiert werden, kann das erfindungsgemäße Verfahren ebenfalls verwendet werden. Bei der Festlegung der Abzugsleistung müssen dabei Aspekte sowohl des Adreßlesers als auch der Videocodiervorrichtung berücksichtigt werden. Vorzugsweise geschieht das wie folgt:
1. In der Speicherstrecke wird in ein geeignet langes vorderes Stück l_{OCR} dem Adreßleser zugeordnet. Es erfolgt eine Steuerung der Eingabestation so wie oben dargestellt, wobei durch eine passende Wahl der nichtliniearen Kennlinie gesichert wird, daß OOCR innerhalb des zugeordneten Speicherstreckenstücks l_{OCR} bleibt. Der Regelalgorythmus generiert dann einen Sollwert w_{OCR} uncodierter Sendungen und eine Abzugsleistung u_{OCR}.
2. Die Regelung für den Videocodierbereich wird so ausgelegt, daß der Ort der Videocodierung OVCR innerhalb der gesamten Speicherstrecke bleibt. Es ist dabei zu berücksichtigen, daß die Zahl y_{Video} uncodierter Sendungen nicht genau ermittelt werden kann, da nicht jede in der Speicherstrecke befindliche Sendung videocodiert werden muß und Erfolg bzw. Mißerfolg des Adreßlesers nicht im voraus bekannt sind. y_{Video} läßt sich aber prognostizieren, und zwar als Summe der vom Adreßleser schon bearbeiteten Zahl von Sendungen mit negativem Ergebnis plus der Zahl von Sendungen, zu denen noch kein Ergebnis des Adreßlesers vorliegt, zu denen aber ein negatives Ergebnis erwartet wird. Formelmäßig lautet dies${\text{y}}_{\text{Video}} {\text{= n}}_{\text{OCR}} {\text{negativ + y}}_{\text{OCR}} \text{·(1-} \overline{\text{l}} \text{).}$
   Darin bezeichnet n_{OCR} negativ die Zahl von Sendungen, zu denen schon ein negatives Ergebnis des Adreßlesers aber noch kein Videocodierergebnis vorliegt, y_{OCR} bezeichnet die Zahl von Sendungen, zu denen noch kein Ergebnis des Adreßlesers vorliegt.
   Der Prognosewert $\overline{\text{l}}$ der Leserate für die noch nicht OCR-bearbeiteten Sendungen y_{OCR} wird als Mittelwert aus einer gewissen Anzahl vom Adreßleser schon bearbeiteten Sendungen ermittelt und zwar als zu vorgegebenen Zeiten aktualisierter Quotient aus erfolgreich bearbeiteten Sendungen n_{OCR} positiv und der Gesamtzahl bearbeiteter Sendungen n_{gesamt}:$\overline{\text{l}} \text{=} \frac{{\text{n}}_{\text{OCRpositiv}}}{{\text{n}}_{\text{gesamt}}}$
   Unter Berücksichtigung dieser Besonderheiten erzeugt die Regelung für den Videocodierbereich einen Wert w_{Video} und eine Abzugsleistung u_{Video}.

Aus den Regelungen für den Adreßleser und für die Videocodierung ergeben sich jeweils Abzugsleistungen u_{OCR} und u_{Video}. Da nur eine Abzugsleistung von der Eingabestation realisiert werden kann, muß aus den beiden Werten u_{OCR} und u_{Video} eine Abzugsleistung u bestimmt werden. Ein bevorzugter Wert ist ${\text{u = min(u}}_{\text{OCR}} {\text{, u}}_{\text{Video}} \text{)}$.

Fig. 7 zeigt eine Ausführungsform eines vollständigen Regelkreises für eine Kombination von Adreßleser und Videocodierung. Hierbei sind die aus der Figur 5 vollständig übernommenen Teile des Regelkreises für y_{OCR} fett dargestellt. Der Kennlinienregler 100, bzw. 110 in der grafischen Darstellung in Fig. 7 sind so aufzufassen, daß sie auch Meßglieder mit Tiefpaßwirkung beinhalten. Im Hilfsregelkreis für y_{Video} wird y_{Video} zurückgeführt und die momentane Leistung z_{Video} über einen Kennlinienregler 110 als Sollwert w_{Video} aufgeschaltet. Die Rückführung auf u erfolgt über einen Regler 120. Die Schaltung 130 ermittelt das Minimum von u_{OCR} und ${\text{u}}_{\text{Video}} \text{= u(t)}$. Der ermittelte Wert y_{OCR} wird in der Schaltung 140 verwendet, um eine Prognose $\overline{\text{1}}$ - L zu bilden, aus der wiederum unter Heranziehung von n_{OCR} negativ y_{Video} bestimmt wird.

L(t) bezeichnet die tatsächliche Leserate. Diese ist Ursache für eine Zunahme von n_{OCR negativ} und kann nicht genau gemessen werden. Dies ist allerdings auch nicht nötig, da n_{OCR} negativ durch Zähler ebenso wie y_{OCR} direkt ermittelbar ist. $\overline{\text{L}}$ ist der Prognosewert von L, der gemäß Gleichung (9) aus Vergangenheitswerten ermittelt wird und als gültig für die noch nicht OCR-bearbeiteten Sendungen y_{OCR} angenommen wird.

Die Wahl ${\text{u = min(u}}_{\text{OCR}} {\text{, u}}_{\text{Video}} \text{)}$ ist insbesondere dann sinnvoll, wenn vor allem unbearbeitete Sendungen am Ende der Speicherstrecke vermieden werden sollen. Kann andererseits eine bestimmte Anzahl von unbearbeiteten Sendungen toleriert werden, während vor allem ein hoher Durchsatz gefordert ist, ist es sinnvoll z.B. ${\text{u = u}}_{\text{OCR}} {\text{+ u}}_{\text{Video}} \text{/2}$ zu verwenden. In einem solchen Fall ist die Schaltung 130 entsprechend zu modifizieren.

## Patentansprüche

1. Verfahren zur Steuerung der Eingabestation (10) für eine Postsortieranlage mit einer Abtast- und Lesevorrichtung (30,50) und einer mechanischen Speicherstrecke (20), innerhalb der Postsendungen nach Bearbeitung in der Abtastvorrichtung bewegt werden, wobei eine Regelung des Leseortes x jeder Sendung in der Speicherstrecke erfolgt, so daß x zwischen vorgegebenen Werten x₀ und xₘₐₓ bleibt, wobei der Leseort x der Ort ist, an dem sich eine Sendung in der Speicherstrecke befindet, wenn die Lesevorrichtung ihr Ergebnis abgibt,
dadurch gekennzeichnet,
daß in einem Hilfsregelkreis die Zahl y uncodierter Sendungen in der Speicherstrecke (20) ermittelt wird und y zur Generierung der Stellgröße u der Eingabestation (10) über einen Regler (80) rückgeführt wird, wobei die Zahl y die Zahl der in der Speicherstrecke befindlichen Sendungen ohne bereits vorliegendes Leseergebnis bezeichnet.

2. Verfahren nach Anspruch 1, dadurch gekennzeichent, daß eine Aufschaltung der Leseleistung z der Lesevorrichtung (50) auf die Führungsgröße des Hilfsregelkreises über ein Kennlinienglied (100) erfolgt.

3. Verfahren nach Ansprüchen 1 bis 2, wobei als Lesevorrichtung (50) ein automatischer Adreßleser oder eine Videocodiereinrichtung vorgesehen ist.

4. Verfahren nach Ansprüchen 1 bis 3, dadurch gekennzeichnet, daß der Regler (80) als Zweipunktregler ausgebildet ist.

5. Verfahren nach Ansprüchen 1 bis 4, dadurch gekennzeichnet, daß das Kennlinienglied (100) eine nichtlineare Kennlinie aufweist.

6. Verfahren nach Ansprüchen 1 und 2 sowie 4 und 5, soweit sie nicht auf Anspruch 3 zurückbezogen sind, dadurch gekennzeichnet, daß als Lesevorrichtung (50) ein automatischer Adreßleser und eine Videocodiervorrichtung vorgesehen sind, und daß ein Hilfsregelkreis gemäß der vorhergehenden Ansprüchen dem automatischen Adreßleser und ein zweiter Hilfsregelkreis der Videocodiervorrichtung zugeordnet sind, derart, daß jeweils eine Stellgröße der Eingabestation (10) u_{OCR} und u_{Video} generiert wird, aus denen eine einzige Stellgröße u der Eingabestation bestimmt wird.

7. Verfahren nach Anspruch 6, dadurch gekennzeichnet, daß ${\text{u = min(u}}_{\text{OCR}} {\text{, u}}_{\text{Video}} \text{)}$ gewählt wird.

8. Vorrichtung zur Ausführung des Verfahrens gemäß Patentanspruch 1 mit einer Eingabevorrichtung (10), einer mechanischen Speicherstrecke (20), einer Abtastvorrichtung (30), einer Lesevorrichtung (50), und einer Regelung des Leseortes zwischen x₀ und xₘₐₓ,
dadurch gekennzeichnet,
daß Mittel zur Ermittlung der Zahl y uncodierter Sendungen und der Leistung der Lesevorrichtung z und ein Regler (80) vorgesehen sind, und daß durch Rückführung von y zur Generierung der Stellgröße der Eingabestation (10) über den Regler (80) ein Hilfsregelkreis zur Regelung von y gebildet wird.

9. Vorrichtung nach Anspruch 8, dadurch gekennzeichnet, daß eine Aufschaltung der Leseleistung z der Lesevorrichtung (50) auf die Führungsgröße des Hilfsregelkreises über ein Kennlinienglied (100) erfolgt.

10. Vorrichtung nach Ansprüchen 8 bis 9, dadurch gekennzeichnet, daß als Lesevorrichtung (50) ein automatischer Adreßleser oder eine Videocodiervorrichtung vorgesehen ist.

## Claims

1. Method for controlling the input station (10) for a postal sorting installation having a scanning and reading device (30, 50) and a mechanical storage section (20), within which postal items are moved after processing in the scanning device, wherein a regulation of the reading location x of each postal item in the storage section takes place, so that x remains between specified values x₀ and xₘₐₓ, wherein the reading location x is the location at which a postal item is located in the storage section when the reading device outputs its result, characterised in that in an auxiliary control loop, the number y of uncoded postal items in the storage section (20) is established and y is fed back via a controller (80) in order to generate the manipulated variable u of the input station (10), wherein the number y denotes the number of postal items in the storage section for which there is not already a reading result.

2. Method according to claim 1, characterised in that a superimposition of the reading capacity z of the reading device (50) onto the reference variable of the auxiliary control loop takes place via a characteristic element (100).

3. Method according to claims 1 to 2, wherein an automatic address reader or a video coding device is provided as a reading device (50).

4. Method according to claims 1 to 3, characterised in that the controller (80) is constructed as a two-position controller.

5. Method according to claims 1 to 4, characterised in that the characteristic element (100) has a non-linear characteristic.

6. Method according to claims 1 and 2 and also 4 and 5, in so far as they do not refer back to claim 3, characterised in that an automatic address reader and a video coding device are provided as a reading device (50), and in that an auxiliary control loop in accordance with preceding claims is allocated to the automatic address reader and a second auxiliary control loop is allocated to the video coding device, in such a way that there is generated in each case a manipulated variable of the input station (10) u_{OCR} and u_{Video} from which a single manipulated variable u of the input station is determined.

7. Method according to claim 6, characterised in that ${\text{u = min(u}}_{\text{OCR}} {\text{, u}}_{\text{Video}} \text{)}$ is selected.

8. Device for realising the method in accordance with claim 1, having an input station (10), a mechanical storage section (20), a scanning device (30), a reading device (50) and a regulation of the reading location between x₀ and xₘₐₓ, characterised in that there are provided means for establishing the number y of uncoded postal items and the capacity of the reading device z and a controller (80), and in that by means of feedback of y via the controller (80) in order to generate the manipulated variable of the input station (10), there is formed an auxiliary control loop for regulating y.

9. Device according to claim 8, characterised in that a superimposition of the reading capacity z of the reading device (50) onto the reference variable of the auxiliary control loop takes place via a characteristic element (100).

10. Device according to claims 8 to 9, characterised in that an automatic address reader or a video coding device is provided as a reading device (50).

## Revendications

1. Procédé de commande du poste d'entrée (10) pour une installation de tri postal, comportant un dispositif d'analyse et de lecture (30, 50) et une voie de stockage mécanique (20) à l'intérieur de laquelle des envois postaux se déplacent après le traitement dans le dispositif d'analyse, une régulation de l'emplacement de lecture x de chaque envoi dans la voie de stockage s'effectuant de telle sorte que x reste entre des valeurs prédéterminées x₀ et xₘₐₓ, l'emplacement de lecture x étant l'emplacement auquel se trouve un envoi dans la voie de stockage lorsque le dispositif de lecture fournit son résultat,
caractérisé par le fait que
l'on détermine dans un circuit de régulation auxiliaire le nombre y d'envois non codés dans la voie de stockage (20) et on transmet y en rétroaction pour la génération de la grandeur réglante u du poste d'entrée (10) par l'intermédiaire d'un régulateur (80), le nombre y désignant le nombre des envois se trouvant dans la voie de stockage sans résultat de lecture déjà présent.

2. Procédé selon la revendication 1, caractérisé par le fait que l'on met en oeuvre une action de la puissance de lecture z du dispositif de lecture (50) sur la grandeur de commande du circuit de régulation auxiliaire par l'intermédiaire d'un élément à courbe caractéristique (100).

3. Procédé selon les revendications 1 et 2, caractérisé par le fait que l'on prévoit comme dispositif de lecture (50) un lecteur automatique d'adresse ou un dispositif de codage vidéo.

4. Procédé selon les revendications 1 à 3, caractérisé par le fait que le régulateur (80) est conçu comme un régulateur à deux positions.

5. Procédé selon les revendications 1 à 4, caractérisé par le fait que l'élément à courbe caractéristique (100) a une courbe caractéristique non linéaire.

6. Procédé selon les revendications 1 et 2 ainsi que 4 et 5 dans la mesure où elles ne se rapportent pas à la revendication 3, caractérisé par le fait que l'on prévoit comme dispositif de lecture (50) un lecteur automatique d'adresse et un dispositif de codage vidéo et que l'on associe un circuit de régulation auxiliaire selon les revendications précédentes au lecteur automatique d'adresse et un second circuit de régulation auxiliaire au dispositif de codage vidéo de telle sorte que l'on génère respectivement une grandeur réglante u_{OCR} et u_{Video} du poste d'entrée (10) à partir desquelles on détermine une seule grandeur réglante u du poste d'entrée.

7. Procédé selon la revendication 6, caractérisé par le fait que l'on choisit ${\text{u = min (u}}_{\text{OCR}} {\text{, u}}_{\text{Video}} \text{)}$.

8. Dispositif pour la mise en oeuvre du procédé selon la revendication 1, comportant un dispositif d'entrée (10), une voie de stockage mécanique (20), un dispositif d'analyse (30), un dispositif de lecture (50) et une régulation de l'emplacement de lecture entre x₀ et xₘₐₓ,
caractérisé par le fait qu'il est prévu des moyens, destinés à déterminer le nombre y d'envois non codés et la puissance z du dispositif de lecture, et un régulateur (80) et qu'un circuit de régulation auxiliaire destiné à la régulation de y est formé pour transmettre en rétroaction y par l'intermédiaire du régulateur (80) en vue de la génération de la grandeur réglante du poste d'entrée (10).

9. Dispositif selon la revendication 8, caractérisé par le fait que la puissance de lecture z du dispositif de lecture (50) agit sur la grandeur de commande du circuit de régulation auxiliaire par l'intermédiaire d'un élément à courbe caractéristique (100).

10. Dispositif selon les revendications 8 à 9, caractérisé par le fait qu'il est prévu comme dispositif de lecture (50) un lecteur automatique d'adresse ou un dispositif de codage vidéo.
